# EUROPÄISCHE PATENTSCHRIFT

(11) **EP 2 431 302 B1**
(45) Veröffentlichungstag und Bekanntmachung des Hinweises auf die Patenterteilung: **17.08.2016**
(21) Anmeldenummer: 11007644.5
(22) Anmeldetag: 20.09.2011
(51) Int. Cl.: B65D 90/00, B65D 88/14, B65D 90/02

(54) **TRANSPORTVORRICHTUNG**
TRANSPORT DEVICE
DISPOSITIF DE TRANSPORT

(30) Priorität: 20.09.2010 DE 102010045808
(43) Veröffentlichungstag der Anmeldung: 21.03.2012
(73) Patentinhaber: Deutsches Zentrum für Luft- und Raumfahrt e.V., 51147 Köln (DE)
(72) Erfinder: Bartsch, Ivonne, 38114 Braunschweig (DE); Fink, Axel, 86609 Donauwörth (DE); Bold, Jens, 38108 Braunschweig (DE); Hühne, Christian, 38104 Braunschweig (DE); Nickel, Jörg, 38104 Braunschweig (DE)
(74) Vertreter: Aisch, Sebastian

(56) Entgegenhaltungen:
- WO-A1-93/20300
- DE-A1- 4 331 835
- US-A- 3 405 835
- US-A- 3 552 329
- US-A1- 2003 230 589

## Beschreibung

Die Erfindung betrifft eine Transportvorrichtung zum Transportieren von Gütern mit einer Grundstruktur, die zumindest ein Rahmenprofil und eine in dem Rahmenprofil angeordnete Bodenplatte umfasst. Die Erfindung betrifft auch eine Verwendung einer solchen erfindungsgemäßen Platte hierfür.

Durch den Wegfall von Handelsbeschränkungen und einer immer größer werdenden weltweiten Vernetzung der Handelsbeziehungen sowie aufgrund der Zunahme des individualisierten Warentransportes ist seit Jahren eine starke Zunahme im Bereich des Waren- und Güterverkehrs zu beobachten. Damit einhergehend wachsen nicht nur die logistischen Aufgaben. Mit Blick auf unsere Umwelt und die Verknappung unserer Ressourcen stehen heutige Transportunternehmen in der Verpflichtung, den Güterverkehr nicht nur effizient und kostensparend zu bewerkstelligen, sondern eben auch auf die Nachhaltigkeit unserer Ressourcen zu achten.

So bedeuten Gewichtseinsparungen beim Transport durch Verkehrsmittel jeglicher Art immer auch eine Einsparung von Kraftstoff und somit eine Vergrößerung der Reichweite sowie einen umweltschonenderen Transport, da in der Regel weniger CO₂ ausgestoßen wird. Insbesondere Frachtcontainer bzw. Frachtpaletten, die aus einem Rahmen und einer massiven Bodenplatte, meist aus Aluminium, bestehen, sind nicht nur schwer, sondern weisen auch keinerlei Pufferung auf, um mechanische Belastungen, wie sie beispielsweise von einem Gabelstapler verursacht werden, ohne Schäden aufzunehmen. Speziell in der Luftfahrt gibt es Beschränkungen hinsichtlich der maximalen Abfluggewichte. Eine Reduzierung des Gewichtes der Transportvorrichtung bedeutet immer auch eine Erhöhung der mitzunehmenden Nutzlast.

Darüber hinaus besteht ein Hauptproblem heutzutage darin, dass die Boden- bzw. Frachtpaletten sich während des Gebrauches durchbiegen und somit unter Umständen nicht mehr in dem Verkehrsmittel, beispielsweise einem Flugzeug, befestigt werden können. Viele Unternehmen sind im Luftfrachtverkehr daher dazu gezwungen, solche Luftfrachtpaletten bzw. Luftfrachtcontainer in einer größeren Anzahl als tatsächlich benötigt vorzuhalten, um die beschädigten Paletten oder Container austauschen zu können.

Die US 3,405,835 zeigt einen Luftfrachtcontainer, bei dem die Seitenwände, der Deckel sowie der Boden mittels einer Leichtbauweise konstruiert sind. Hierzu weisen die Paneele eine Honigwarmstruktur auf, die mit einer Aluminiumschicht bedeckt sind. Damit die einzelnen Seitenwände miteinander verbunden werden können, sind Eisenwinkel vorgesehen, die an den Platten verklebt werden, so dass die abgewickelte Seitenwand in einen Kanal einsteckbar ist.

Aus der DE 43 31 835 A1 wird ebenfalls ein Luftfrachtcontainer offenbart, wobei auch hier Seitenwände mittels Leichtbautechnik konstruiert sind. Auch hier werden einstückig ausgebildete Verbindungsprofile offenbart, um die einzelnen Seitenwände zu halten.

Aus der US 3,552,329 ist eine Luftfrachtpallette offenbart, bei der ein einstückig ausgebildetes Rahmenprofil vorgesehen ist, das einen ersten und einen zweiten Schenkel aufweist, die einstückig über einen Seitensteg miteinander verbunden sind.

Aus der US 3,405,835 ist ein Luftfrachtcontainer aus Aluminium bekannt, dessen Seitenwände eine Leichtbau-Sandwichstruktur aufweisen. Über abgewinkelte Verbindungsprofile, die zumindest an einer Seitenwand fest und unlösbar angeordnet sind, lässt sich der Container zusammen und auseinanderbauen.

Aus der DE 43 31 835 A1 ist ebenfalls ein Luftfrachtcontainer bekannt, bei dem die Seitenwände ebenfalls über abgewinkelte, einstückig ausgebildete Verbindungsprofile miteinander verbindbar sind. Die Bodenplatte wird an einem Rahmenprofil fest angeordnet.

Aus der US 2003/0230589 A1 ist ebenfalls ein Container bekannt, bei dem die Bodenplatten fest an einem Rahmenprofil angeordnet ist. Darüber hinaus ist aus der WO 93/20300 eine Sandwichtstruktur bekannt, die aus einer oberen und einer unteren Wand und einer innen liegenden Verstärkungsstruktur besteht.

### Aufgabe

Es ist daher Aufgabe der vorliegenden Erfindung eine verbesserte Transportvorrichtung anzugeben, welche die aus dem Stand der Technik genannten Nachteile vermeidet bzw. verringert.

### Lösung

Die Aufgabe wird mit einer Transportvorrichtung der eingangs genannten Art gemäß Anspruch 1 dadurch gelöst, dass die Bodenplatte mindestens eine obere Deckschicht und mindestens eine untere Deckschicht und eine zwischen den Deckschichten angeordnete Kernschicht aufweist.

Es wird somit vorgeschlagen, dass die Transportvorrichtung, die beispielsweise eine Transportpalette oder aber auch ein Transportcontainer sein kann, ein Rahmenprofil und eine daran angeordnete Bodenplatte aufweist, die aus einer oberen und einer unteren Deckschicht besteht, zwischen denen eine Kernschicht eingebettet ist. Vorteilhafterweise sind die Deckschichten mit der Kernschicht verklebt. Mit einer solchen zusammengesetzten Aufbauweise der Bodenplatte erhöht sich zwar die Aufbauhöhe, die jedoch aufgrund der Gewichtseinsparung bei erhöhter Festigkeit in Kauf genommen wird. Dabei wurde erkannt, dass die verursachte Reduzierung des Frachtvolumens derart gering ist, dass sie nicht weiter ins Gewicht fällt.

Bevorzugterweise ist die Dichte des Kernmaterials geringer als die Dichte des Materials der Deckschichten, so dass aufgrund der geringeren Dichte der Kernschicht das Gewicht der Bodenplatte und somit der gesamten Transportvorrichtung drastisch reduziert werden kann. Der Kern hat trotz seiner geringen Dichte eine hohe Druckstabilität. Als Materialien für die Deckschichten kommen beispielsweise dünne Aluminiumplatten von ca. 1 mm Dicke in Frage, während die Kernschicht aus einem Aluminiumschaum besteht, der ca. 10-15% der Dichte der Aluminiumdeckschichten hat. Somit lässt sich bei erhöhter Steifigkeit - insbesondere Biegesteifigkeit - das Gewicht reduzieren.

Für die Deckschichten sind aber auch andere feste Materialien denkbar, wie beispielsweise Faserverbundwerkstoffe. Neben den klassischen Fasern aus Kohlenstoff, Glas oder Aramid und Matrizen aus duroplastischen und thermoplastischen Harzen sind außerdem Bioverbunde denkbar. Sie haben den Vorteil, dass sie recycelbar sind. Die Kernschicht kann aus Schaum, Waben mit oder ohne Füllung, Faltwaben oder sonstiges gefaltetes Material, Balsaholz oder ähnliches bestehen. Die Füllungen der Waben können verschiedene Aufgaben haben. Es können verschiedene Eigenschaften des Kerns verbessert werden. Beispiele hierfür sind Brandschutz und Feuchtigkeitsaufnahme.

Da Luftfrachtpaletten bzw. Luftfrachtcontainer über spezielle Transportförderbänder bzw. Rollmatten geschoben werden, ist es besonders vorteilhaft, wenn an der Unterseite der Bodenplatte eine abriebfeste Schutzbeschichtung angebracht wird, um die untere Deckschicht der Bodenplatte nicht zu beschädigen und somit die Komposition zu gefährden. Eine solche abriebfeste Schutzbeschichtung kann beispielsweise aus Aluminium oder einem Gummimaterial sein. Eine weitere Ausführung der Verschleißschicht besteht abwechselnd aus zwei Schaum- und zwei Aramidschichten. Die unterste Schicht ist dabei die Aramidschicht, so dass die auftretenden Druckkräfte besser verteilt werden. Erfindungsgemäß ist die Bodenplatte in dem Rahmenprofil angeordnet. In einer speziellen Ausführungsform weist das Rahmenprofil ein entsprechendes Nutprofil auf, in das die Bodenplatte derart aufnehmbar ist, dass sie vom Rahmenprofil gehalten wird. Hierfür ist es beispielsweise denkbar, dass das Rahmenprofil vorgespannt ist und beim Zusammensetzen elastisch aufgebogen wird, um die Bodenplatte in das Rahmenprofil einzuschieben. Anschließend wird die Bodenplatte kraftschlüssig in dem Nutprofil gehalten. Dies hat den entscheidenden Vorteil, dass keine weiteren Verbindungselemente notwendig sind, um die Bodenplatte mit dem Rahmenprofil zu verbinden. Andererseits kann bei Beschädigungen die Bodenplatte leicht ausgewechselt werden, was auch an entfernten Orten durch das dortige Personal durchgeführt werden kann. Erfindungsgemäß weist das Rahmenprofil eine separate obere und eine untere Profilwand aufweist, zwischen denen die Bodenplatte angeordnet wird und die mit Hilfe von Befestigungsverbindungen bzw. Befestigungsmitteln, wie beispielsweise Schrauben oder Nieten miteinander verbunden werden, so dass die Bodenplatte erfindungsgemäß zwischen den Profilwänden kraftschlüssig gehalten wird. Dadurch ist erfindungsgemäß das Rahmenprofil, welches die oberen und unteren Profilwände ausbildet, nicht integral (einstückig) aufgebaut was die Montage der Palette bzw. des Frachtcontainers erleichtert.

Um auch hier die Bodenplatte vor Beschädigung zu schützen, ist es ganz besonders vorteilhaft, wenn die untere Profilwand durchgängig derart ausgebildet ist, dass die gesamte Bodenplatte abgedeckt wird.

Erfindungsgemäß ist an einem Umfang des Rahmenprofils zumindest teilweise ein Stoßdämpfungsprofil angeordnet, um so genannte Impact-Schäden, wie sie beim Transport oder beim Be- und Entladen entstehen können, an den Paletten bzw. an dem Container zu vermeiden. Dazu wird ein beispielsweise elastomeres Profil an dem Rahmen angeordnet, der einen Großteil der kinetischen Energie bei solchen Impacts aufnehmen kann.

Vorteilhafterweise ist die Bodenplatte im Normalzustand nach oben gewölbt. Wird die Palette bzw. der Container nun mit Stückgut belastet, so wird die Bodenplatte eben und fügt sich somit in den entsprechenden Laderaum ein. Mit der entsprechenden Vorwölbung entgegen der Belastungsrichtung können die Schäden an den Paletten bzw. Containern minimiert werden, die aufgrund der Materialverformung und Überbeanspruchung regelmäßig entstehen.

Die Erfindung wird anhand der beigefügten Zeichnungen beispielhaft näher erläutert. Es zeigen:
Figur 1 - Nicht erfindungsgemäße Transportvorrichtung mit einstückigem Rahmenprofil und
Figur 2 - Rahmenprofil mit Stoßdämpfungsprofil.

Figur 1 zeigt die nicht erfindungsgemäße Transportvorrichtung 1, die ein Rahmenprofil 2 und eine in dem Rahmenprofil 2 angeordnete Bodenplatte 3 aufweist. Die Bodenplatte 3 umfasst eine Kernschicht 5, die von einer oberen Deckschicht 4a und einer unteren Deckschicht 4b begrenzt wird. Die obere und die untere Decksicht 4a, 4b ist dabei vorteilhafterweise aus Aluminium gefertigt, während die Kernschicht 5 aus einem Aluminiumschaum besteht, der eine erheblich geringere Massedichte aufweist und somit zur Gewichtsreduktion erheblich beiträgt.

Das Rahmenprofil kann dabei leicht nach außen aufgebogen werden, um die Bodenplatte 3 in dem Rahmenprofil 2 einzuschieben. Aufgrund der Rückstellkräfte des Rahmenprofils 2 wird die Bodenplatte 3 dann in dem Rahmenprofil 2 kraftschlüssig bzw. formschlüssig gehalten. Weitere Verbindungselemente bedarf es in diesem Ausführungsbeispiel dann nicht mehr, sind jedoch zur Unterstützung durchaus denkbar.

Das Rahmenprofil definiert somit im Bereich der Aufnahme, in dem die Bodenplatte 3 aufgenommen wird, ein entsprechendes Nutprofil, in die die Bodenplatte 3 aufgenommen werden kann.

Figur 2 zeigt ebenfalls eine erfindungsgemäße Transportvorrichtung 1, bei der das Rahmenprofil 2, wie in Figur 1 gezeigt, aus einer separaten oberen Profilwand 2a und einer unteren Profilwand 2b besteht. Darüber hinaus ist das Rahmenprofil 2 bzw. die obere Profilwand 2a bzw. die untere Profilwand 2b derart ausgebildet, dass ein Stoßdämpfungsprofil 6 formschlüssig an einem Umfang der Transportvorrichtung 1 gehalten wird, so dass mechanische Kräfte, die auf die Transportvorrichtung 1 wirken, abgefangen werden können. Mit Hilfe eines Befestigungsmittels 7, beispielsweise eine Schraube oder eine Niete, wird die obere Profilwand 2a und die untere Profilwand 2b zusammengedrückt, so dass die Bodenplatte 3, die zwischen der oberen und der unteren Profilwand angeordnet ist, mit diesen verpresst wird. Die Bodenplatte 3 wird somit zwischen den beiden Profilwänden 2a und 2b kraftschlüssig bzw. formschlüssig gehalten.

Sowohl Figur 1 als auch Figur 2 zeigt ein Rahmenprofil 2, an dessen oberer Seite ein T-Nuten-Verankerungsprofil 8 (so genannte Seat Tracks) angeordnet ist, das zur Befestigung von möglichen Seitenwänden, Verankerungen oder ähnlichem eingesetzt werden kann. Darüber hinaus ist in Figur 2 die untere Profilwand 2b durchgängig ausgebildet, so dass der gesamte untere Bereich der Bodenplatte 3 von der Profilwand 2b abgedeckt wird, um die Bodenplatte 3 vor eventuellen Beschädigungen und Auftreten von Verschleißerscheinungen zu schützen.

## Patentansprüche

1. Transportvorrichtung (1) zum Transportieren von Gütern mit einer Grundstruktur, die zumindest ein Rahmenprofil (2) und eine in dem Rahmenprofil (2) angeordnete Bodenplatte (3) umfasst, wobei die Bodenplatte (3) mindestens eine obere Deckschicht (4a) und mindestens eine untere Deckschicht (4b) und eine zwischen den Deckschichten (4a, 4b) angeordnete Kernschicht (5) aufweist, wobei das Rahmenprofil (2) eine separate obere Profilwand (2a) und eine untere Profilwand (2b) aufweist, wobei das Rahmenprofil nicht einstückig aufgebaut ist, wobei zwischen der oberen und unteren Profilwand die Bodenplatte (3) angeordnet ist, **dadurch gekennzeichnet, dass** die obere und untere Profilwand durch Befestigungsmittel (7) derart verbunden sind, dass die Bodenplatte (3) zwischen den Profilwänden (2a, 2b) kraftschlüssig gehalten wird, wobei an dem Umfang des Rahmenprofils (2) zumindest teilweise ein Stoßdämpfungsprofil (6) angeordnet ist, das durch die obere und untere Profilwand gehalten wird.

2. Transportvorrichtung (1) nach Anspruch 1, **dadurch gekennzeichnet, dass** die Transportvorrichtung (1) ein Frachtcontainer, insbesondere ein Luftfrachtcontainer oder eine Luftfrachtpalette, ist.

3. Transportvorrichtung (1) nach einem der vorhergehenden Ansprüche, **dadurch gekennzeichnet, dass** die Dichte des Kernmaterials geringer ist als die Dichte des Materials der Deckschichten (4a, 4b).

4. Transportvorrichtung (1) nach einem der vorhergehenden Ansprüche, **dadurch gekennzeichnet, dass** an zumindest einer der Deckschichten (4a, 4b) an einer Außenseite eine abriebfeste Schutzbeschichtung, insbesondere aus Aluminium, angeordnet ist.

5. Transportvorrichtung (1) nach Anspruch 4, **dadurch gekennzeichnet, dass** die abriebfeste Schutzbeschichtung aus mindestens einer Schaumschicht und mindestens einer Aramidschicht besteht.

6. Transportvorrichtung (1) nach einem der vorhergehenden Ansprüche, **dadurch gekennzeichnet, dass** das Rahmenprofil (2) ein Nutprofil hat, in das die Bodenplatte (3) derart aufnehmbar ist, dass die Bodenplatte (3) von dem Rahmenprofil (2), insbesondere lösbar, gehalten wird.

7. Transportvorrichtung (1) nach einem der vorhergehenden Ansprüche, **dadurch gekennzeichnet, dass** die untere Profilwand (2b) durchgängig ausgebildet ist.

8. Transportvorrichtung nach einem der vorhergehenden Ansprüche, **dadurch gekennzeichnet, dass** die Bodenplatte (3) entgegen der Belastungsrichtung im unbelasteten Zustand gewölbt ist.

9. Transportvorrichtung nach einem der vorhergehenden Ansprüche, **dadurch gekennzeichnet, dass** die Deckschichten mit der Kernschicht verklebt sind.

## Claims

1. Transport device (1) for transporting goods, with a basic structure which comprises at least one frame profile (2) and a base plate (3) arranged in the frame profile (2), wherein the base plate (3) has at least one upper outer layer (4a) and at least one lower outer layer (4b) and a core layer (5) arranged between the outer layers (4a, 4b), wherein the frame profile (2) has a separate upper profile wall (2a) and a lower profile wall (2b), wherein the frame profile is not of a one-piece construction, wherein the base plate (3) is arranged between the upper profile wall and the lower profile wall, **characterized in that** the upper profile wall and the lower profile wall are connected by fastening means (7) in such a way that the base plate (3) is held between the profile walls (2a, 2b) in a frictionally engaging manner, wherein a shock absorbing profile (6), which is held by the upper profile wall and the lower profile wall, is arranged at least partially on the periphery of the frame profile (2).

2. Transport device (1) according to Claim 1, **characterized in that** the transport device (1) is a freight container, in particular an airfreight container or an airfreight pallet.

3. Transport device (1) according to one of the preceding claims, **characterized in that** the density of the core material is less than the density of the material of the outer layers (4a, 4b).

4. Transport device (1) according to one of the preceding claims, **characterized in that** an abrasion-resistant protective covering, in particular of aluminium, is arranged on an outer side of at least one of the outer layers (4a, 4b).

5. Transport device (1) according to Claim 4, **characterized in that** the abrasion-resistant protective covering consists of at least one foam layer and at least one aramid layer.

6. Transport device (1) according to one of the preceding claims, **characterized in that** the frame profile (2) has a groove profile, in which the base plate (3) can be received in such a way that the base plate (3) is held, in particular releasably, by the frame profile (2).

7. Transport device (1) according to one of the preceding claims, **characterized in that** the lower profile wall (2b) is formed continuously.

8. Transport device according to one of the preceding claims, **characterized in that** in the unloaded state the base plate (3) is arched counter to the direction of loading.

9. Transport device according to one of the preceding claims, **characterized in that** the outer layers are adhesively bonded to the core layer.

## Revendications

1. Dispositif de transport (1) pour transporter des produits comprenant une structure de base qui comprend au moins un profilé formant cadre (2) et une plaque de fond (3) disposée dans le profilé formant cadre (2), la plaque de fond (3) présentant au moins une couche de recouvrement supérieure (4a) et au moins une couche de recouvrement inférieure (4b) et une couche noyau (5) disposée entre les couches de recouvrement (4a, 4b), le profilé formant cadre (2) présentant une paroi de profilé supérieure séparée (2a) et une paroi de profilé inférieure (2b), le profilé formant cadre n'étant pas réalisé d'une seule pièce, la plaque de fond (3) étant disposée entre la paroi de profilé supérieure et la paroi de profilé inférieure, **caractérisé en ce que** la paroi de profilé supérieure et la paroi de profilé inférieure sont connectées par des moyens de fixation (7) de telle sorte que la plaque de fond (3) soit retenue par engagement par force entre les parois de profilé (2a, 2b), un profilé d'amortissement des chocs (6) étant disposé au moins en partie au niveau de la périphérie du profilé formant cadre (2), lequel profilé d'amortissement des chocs est retenu par la paroi de profilé supérieure et la paroi de profilé inférieure.

2. Dispositif de transport (1) selon la revendication 1, **caractérisé en ce que** le dispositif de transport (1) est un conteneur de fret, en particulier un conteneur de fret aérien ou une palette de fret aérien.

3. Dispositif de transport (1) selon l'une quelconque des revendications précédentes, **caractérisé en ce que** la densité du matériau de noyau est inférieure à la densité du matériau des couches de recouvrement (4a, 4b).

4. Dispositif de transport (1) selon l'une quelconque des revendications précédentes, **caractérisé en ce qu'**un revêtement de protection résistant à l'abrasion, en particulier constitué d'aluminium, est disposé au niveau d'au moins l'une des couches de recouvrement (4a, 4b) sur un côté extérieur.

5. Dispositif de transport (1) selon la revendication 4, **caractérisé en ce que** le revêtement de protection résistant à l'abrasion se compose d'au moins une couche de mousse et d'au moins une couche d'aramide.

6. Dispositif de transport (1) selon l'une quelconque des revendications précédentes, **caractérisé en ce que** le profilé formant cadre (2) présente un profilé en forme de rainure dans lequel la plaque de fond (3) peut être reçue de telle sorte que la plaque de fond (3) soit maintenue, notamment de manière amovible, par le profilé formant cadre (2).

7. Dispositif de transport (1) selon l'une quelconque des revendications précédentes, **caractérisé en ce que** la paroi de profilé inférieure (2b) est réalisée de manière ininterrompue.

8. Dispositif de transport selon l'une quelconque des revendications précédentes, **caractérisé en ce que** la plaque de fond (3) est courbée dans le sens opposé à la direction de sollicitation dans l'état non sollicité.

9. Dispositif de transport selon l'une quelconque des revendications précédentes, **caractérisé en ce que** les couches de recouvrement sont collées à la couche noyau.
